# NEUE EUROPÄISCHE PATENTSCHRIFT

(11) **EP 1 373 817 B2**
(45) Veröffentlichungstag und Bekanntmachung des Hinweises auf die Entscheidung über den Einspruch: **08.08.2007**
(45) Hinweis auf die Patenterteilung: 29.09.2004
(21) Anmeldenummer: 02759796.2
(22) Anmeldetag: 05.04.2002
(51) Int. Cl.: F27D 15/00

(54) **KÜHLROST FÜR EINEN SCHÜTTGUTKÜHLER**
COOLING GRID FOR A BULK MATERIAL COOLING DEVICE
GRILLE REFRIGERANTE DE DISPOSITIF REFRIGERANT POUR MATERIAU EN VRAC

(30) Priorität: 06.04.2001 DE 10117225
(43) Veröffentlichungstag der Anmeldung: 02.01.2004
(73) Patentinhaber: Claudius Peters Technologies GmbH, 21614 Buxtehude (DE)
(72) Erfinder: STAAK, Thomas, 22391 Hamburg (DE); SUER, Ulrich, 31547 Rehburg (DE); WALLACE, Archibald, 20249 Hamburg (DE)
(74) Vertreter: Glawe, Delfs, Moll
(86) Internationale Anmeldenummer: PCT/EP2002/003805
(87) Internationale Veröffentlichungsnummer: WO 2002/081995

(56) Entgegenhaltungen:
- DE-C- 76 984
- FR-A- 528 457
- FR-A- 772 627
- GB-A- 2 077 893
- US-A- 1 802 960
- US-A- 2 164 262
- US-A- 2 401 227
- US-A- 3 745 667
- US-A- 5 174 747

## Beschreibung

Die Erfindung betrifft einen Kühlrost für einen Schüttgutkühler, insbesondere für Brenngut wie Zementklinker, dessen Oberseite eine das Kühlgut abstützende Tragfläche bildet, wobei der Kühlrost aus einer Mehrzahl von feststehenden sich teilweise übergreifenden Formprofilen zusammengesetzt ist, zwischen denen Gasdurchtrittskanäle gebildet sind.

Kühlroste dieser Art dienen zum Aufnehmen und zum Kühlen von dem Kühler zugeführtem Brenngut. Dafür muß der Kühlrost im wesentlichen drei Funktionen erfüllen, nämlich das zu kühlende Brenngut zu tragen, Zuführungen für das Kühlgas bereitzustellen sowie eine Basis für ein Fördersystem für das zu kühlende Brenngut zu bilden. Das Fördersystem sorgt für einen Transport des Brennguts über den feststehenden Kühlrost.

Ein derartiger Kühler ist aus der EP-B-0 676 031 bekannt. Dort ist eine aus mehreren Formprofilen zusammengesetzter Kühlrost beschrieben. Zur Verwendung kommen zwei verschiedene Arten von Formprofilen. Die erste Art ist als ein im Querschnitt im wesentlichen rechteckiger Balken gestaltet, dessen Unterseite eine mittige Vertiefung aufweist, die sich in Längsrichtung erstreckt. Die zweite Art von Formprofilen weist im Querschnitt die Form eines umgedrehten T auf, wobei die Querteile des T an ihren freien Enden jeweils mit einem sich in Richtung des Längsteils des T erstreckenden Rand versehen sind. Die beiden Arten von Formprofilen sind abwechselnd angeordnet. Dabei greifen in die Vertiefung eines der rechteckigen Formprofile die Ränder an den Querteilen der beiden unmittelbar benachbarten T-artigen Formprofile ein. Dadurch entsteht zwischen jeweils einem rechteckigen Formprofil und einem T-artigen Formprofil ein Gasdurchtrittskanal.

Der Kanal ist nicht gerade, sondern weist zur Verhinderung von Materialdurchfall mehrere Umlenkungen auf. Nachteilig an dem bekannten Kühlrost ist, daß die Formprofile mit ihren Vertiefungen bzw. ihren Rändern aufwendig herzustellen und auch recht schwierig zu montieren sind. Zudem sind zwei verschiedene Arten von Formprofilen erforderlich, wodurch sich der erforderliche Aufwand weiter erhöht.

Ein gattungsfremder Kühlrost ist in der DE-A-195 37 904 beschrieben. Er ist aus mehreren Formprofilen gebildet, die mit ihren Längsseiten eng aneinanderliegend zusammengefügt sind. Die Formprofile weisen an ihren zur Anlage an benachbarte Formprofile bestimmten Längsseiten nutenartige Ausnehmungen auf, die schräg von der Unterseite zur Oberseite laufen. Im zusammengefügten Zustand bilden diese nutenartigen Ausnehmungen Gasdurchtrittskanäle von der Unterseite des Kühlrosts zu dessen Oberseite hin. Nachteilig daran ist, daß die Formprofile mit ihren Ausnehmungen aufwendig in der Herstellung sind. Dies gilt umso mehr deshalb, da für jeden einzelnen Gasdurchtrittskanal eine eigene Ausnehmung erforderlich ist. Für ein gutes, gleichmäßiges Kühlergebnis sind eine Vielzahl von Gasdurchtrittskanälen erforderlich, wodurch ein beträchtlicher Aufwand bedingt wird.

Ferner ist es bekannt, den Kühlrost aus mehreren Profilen zusammenzusetzen, die von U-förmiger Gestalt oder von U- und T-förmiger Gestalt sind und abwechselnd angeordnet sind. Derartige Kühlroste sind aufwendig in der Herstellung und Montage.

Außer der vorstehend beschriebenen Kühlerbauart ist noch eine weitere Kühlerbauart bekannt, bei der der das zu kühlende Brenngut tragende Rost und das Fördersystem zum Transport des Brennguts über den Kühler nicht getrennt voneinander ausgebildet sind. Dabei wird anstelle des feststehenden Kühlrosts ein beweglicher Schubrost verwendet. Der Schubrost besteht aus mehreren Reihen, die abwechselnd feststehend und beweglich angeordnet sind. Mittels einer Antriebseinrichtung werden die beweglichen Reihen hin- und herbewegt. Durch diese Hin- und Herbewegung wird das kühlende Brenngut entlang des Schubrosts transportiert. Die Reihen des Schubrosts sind häufig aus mehreren Plattenelementen aufgebaut (WO 99/44001, US 5,174,747). Wegen der beweglichen Reihen sind Schubroste aufwendig in der Herstellung und im Betrieb.

Ausgehend von dem in EP-B-0 676 031 beschriebenen Kühlrost stellt sich die Aufgabe, einen Kühlrost der eingangs genannten Art zu schaffen, welcher die genannten Nachteile vermindert.

Die erfindungsgemäße Lösung liegt in einem Zementklinkerkühlerrost mit den Merkmalen des Anspruchs 1.

Unter gegensinnig abgewinkelt wird hierbei verstanden, daß bezogen auf das Mittelteil eines der Außenteile zu einer Seite des Mittelteils hin abgewinkelt ist, während ein anderes Außenteil zu der gegenüberliegenden Seite des Mittelteils hin abgewinkelt ist. Die Außenteile weisen also in entgegengesetzte Richtungen, wobei es nicht erforderlich ist, daß sie in genau entgegengesetzte Richtungen, also um 180° versetzt zueinander weisen.

Die Erfindung hat erkannt, daß mit der erfindungsgemäßen Gestaltung der Formprofile der beträchtliche Aufwand, der durch das Verwenden zweier formunterschiedlicher Formprofile bedingt ist, vermieden werden kann. Der erfindungsgemäße Kühlrost ist daher einfacher herzustellen und auch günstiger in der Wartung. Außerdem ist er einfach zu montieren, da die Formprofile sich dachpfannenartig übergreifen und so einfach nacheinander positioniert werden können. Diese Vorteile werden dabei nicht mit einem verschlechterten Kühlergebnis erkauft, sondern der erfindungsgemäße Kühlrost weist sogar eine günstigere Gestaltung der Gasdurchtrittskanäle auf. Da bei dem erfindungsgemäßen Kühlrost der Gasdurchtrittskanal lediglich von zwei Außenteilen benachbarter Formprofile, die einander gegenüberliegend angeordnet sind, gebildet ist, ist der Gasdurchtrittskanal im Vergleich zu dem des gattungsbildenden bekannten Kühlrosts kürzer und weist weniger Umlenkungen für den Gasstrom auf. Dadurch vermindert sich der dem Gasstrom entgegengesetzte Widerstand beträchtlich, wodurch entweder die Menge des Kühlgasstroms erhöht werden kann oder die Versorgungseinrichtung für das Kühlgas kleiner demensioniert werden kann. Weniger Umlenkungen in dem Gasdurchtrittskanal bedeuten auch weniger Verwirbelungen, wodurch die Gleichmäßigkeit der Kühlgas-Beaufschlagung des zu kühlenden Brennguts erhöht wird.

Zweckmäßigerweise sind die Außenteile in dem Bereich des Gasdurchtrittskanals parallel zueinander angeordnet. Das hat den Vorteil, daß der Gasdurchtrittskanal zwischen den beiden parallel angeordneten Außenteilen eine konstante Weite aufweist. Engstellen mit ihren Nachteilen hinsichtlich Widerstandserhöhung und Wirbelbildung werden damit vermieden. Daraus resultiert eine bessere und gleichmäßigere Verteilung des Kühlgases.

Mit Vorteil sind die Außenteile so angeordnet, daß der von ihnen gebildete Gasdurchtrittskanal austretendem Kühlgas eine Richtungskomponente parallel zur Ebene des Kühlrosts aufprägt. Mit einem solchen auch in Kühlrostebene gerichteten Kühlgasstrom läßt sich eine gleichmäßigere Kühlung erreichen, da auf diese Weise mehr Kühlgas in die Bereiche des Brennguts zwischen den Gasdurchtrittskanälen gelangt. Darüber hinaus verringert sich mit einer solchen Anordnung die Gefahr, daß Brenngut in die Gasdurchtrittskanäle eindringt und durchfällt.

Vorteilhaft ist es, wenn das Formprofil mit gerundeten Winkeln ausgebildet ist. Eine gerundete Ausführung der Winkel zwischen dem Mittelteil und den Außenteilen hat den Vorteil, daß das Kühlgas beim Eintreten in den Gasdurchtrittskanal harmonischer den Übergangsbereich zwischen dem Mittelteil und dem Außenteil passieren kann. Auch dies vermeidet die Bildung von Wirbeln und begünstigt eine gleichmäßige Führung und damit Verteilung des Kühlgases.

Zweckmäßigerweise ist das Formprofil Z-förmig ausgebildet. Eine solche Gestaltung des Formprofils hat den Vorteil besonders einfacher Herstellung und Zusammenbaus der Formprofile zu einem Kühlrost. Der zwischen zwei Außenteilen miteinander benachbarter Formprofile gebildete Gasdurchtrittskanal ist bei einer Z-förmigen Ausbildung der Formprofile auch strömungsgünstig, da abgesehen vom Ein- und Austrittsbereich innerhalb des Gasdurchtrittskanals keine Umlenkung des Gasstroms erfolgt, sondern das Kühlgas geradeaus strömen kann. Unter Z-förmig wird hierbei nicht nur der Fall verstanden, daß die Außenteile in einem spitzen Winkel gegenüber dem Mittelteil angeordnet sind, sondern sie können mit Vorteil auch rechtwinklig oder sogar stumpfwinklig angeordnet sein.

Zwar ist es vorteilhaft, wenn das Mittelteil und/oder die Außenteile flach ausgebildet sind, jedoch ist dies nicht unbedingt erforderlich. Sie können auch gekrümmt ausgebildet sein. Letzteres hat sogar den Vorteil, daß die Übergänge zwischen Mittelteil und Außenteil harmonischer erfolgen können, wodurch der Gasdurchtrittskanal dem Kühlgasstrom weniger Widerstand entgegensetzt.

Bei einer besonders vorteilhaften Gestaltung sind die Formprofile punktsymmetrisch. Daraus resultiert der Vorteil, daß die Montage der Formprofile zur Bildung des Kühlrosts weiter vereinfacht wird, da es keinen Unterschied macht, ob sie um 180° verdreht verbaut werden oder nicht. Verwechslungen bei der Montage sind damit praktisch ausgeschlossen.

Zweckmäßigerweise sind die Formprofile quer, bezogen auf die Förderrichtung des zu kühlenden Brennguts, angeordnet. Damit wird zum einen eine günstige Anordnung der Gasdruchtrittskanäle erreicht, zum anderen und vor allem aber wird eine größere Bremswirkung auf das Brenngut ausgeübt.

Besonders zweckmäßig ist es, wenn ein Träger vorgesehen ist, der positionsbestimmende Aufnahmen für die Formprofile aufweist. Die Aufnahmen ermöglichen eine einfache und positionsgenaue Montage der Formprofile auf den Trägern. Dies gilt besonders dann, wenn durch die Aufnahmen Winkelposition und Längsposition bestimmt sind.

Die Erfindung wird nachfolgend unter Bezugnahme auf die beigefügte Zeichnung erläutert, in der vorteilhafte Ausführungsbeispiele der Erfindung dargestellt sind. Es zeigen:
- Fig. 1: eine Schnittansicht eines Kühlrosts gemäß einem ersten Ausführungsbeispiel der Erfindung;
- Fig. 2: eine Schnittansicht eines Kühlrosts gemäß einem zweiten Ausführungsbeispiel der Erfindung;
- Fig. 3: eine Schnittansicht eines Kühlrosts gemäß einem dritten Ausführungsbeispiel der Erfindung; und
- Fig. 4: eine Schnittansicht eines Kühlrosts gemäß einem vierten Ausführungsbeispiel der Erfindung.

Bei allen nachfolgend beschriebenen Ausführungsbeispielen sei der Einfachheit halber angenommen, daß es sich um einen Kühlrost für einen Kühler handelt, der von unten nach oben von Kühlgas durchströmt wird und dabei zum Abkühlen von heißem Gut, insbesondere heißem Zementklinker oder dergleichen, dient.

Ein erstes Ausführungsbeispiel des erfindungsgemäßen Kühlrosts sei anhand der Fig. 1 erläutert. Innerhalb eines Kühlers ist ein Kühlrost 1 vorgesehen, auf der zu kühlendes Brenngut 8 aufliegt und von einem Fördermechanismus (nicht dargestellt) in eine Förderrichtung 9 transportiert wird. Unterhalb des Kühlrosts 1 ist ein Plenum 6 gebildet, dem von einer Kühlgasversorgungseinrichtung (nicht dargestellt) Kühlgas zugeführt wird, um schließlich durch den Kühlrost 1 hindurch dem Brenngut 8 zur Kühlung zugeführt zu werden.

Der Kühlrost 1 ist auf zwei quer zur Förderrichtung 9 verlaufenden, I-förmigen Hauptträgern 2 angeordnet. Der Einfachheit halber sind lediglich zwei dieser Hauptträger 2 dargestellt, es kann jedoch eine beliebige Anzahl der Hauptträger 2 vorgesehen sein. Quer zu den Hauptträgern 2 und damit parallel zu der Förderrichtung 9 sind Längsträger 3 angeordnet. Sie weisen an ihren Enden Ausnehmungen 31 zur Auflage auf den Hauptträgern 2 auf. Die Oberseite 32 der Längsträger 3 ist mit einer sägezahnartigen Zackung 36 versehen. An den Enden des Längsträgers 3 ist die Zackung 36 so gestaltet, daß bei Anschluß eines benachbarten Längsträgers 3 an diesem Ende die Zackung 36 kontinuierlich durchläuft. Je eine Vertiefung der Zackung 36 bildet eine Aufnahme für eines der Formprofile 4.

Das Formprofil 4 ist von Z-förmiger Gestalt. Es weist einen plattenartigen Mittelteil 41 auf, an dessen gegenüberliegenden Enden jeweils ein Außenteil 42, 43 angeordnet ist. Die Außenteile 42, 43 sind rechwinklig und in entgegengesetzte Richtungen weisend an dem Mittelteil 41 angeordnet. Das in Förderrichtung 9 hinten gelegene Außenteil 42 weist nach schräg oben, während das in Förderrichtung 9 nach vorne gelegene Außenteil 43 nach schräg unten weist. Ein Übergangsbereich zwischen dem Mittelteil 41 und den Außenteilen 42, 43 ist an der nach innen weisenden Seite 44 gerundet und an der gegenüberliegenden, nach außen weisenden Seite 46 eckig ausgeführt. Das Formprofil 4 liegt mit seinem hinteren Außenteil 42 vollständig und mit seinem Mittelteil 41 überwiegend in einer der Vertiefungen der Zackung 36 des Längsträgers 3 an. Das vordere Außenteil 43 ragt frei aus der Zackung 36 heraus.

Die Ausformung und der Abstand der Zackung 36 von einer Vertiefung zur nächsten ist so gewählt, daß das Formprofil 4 mit seinem vorderen Außenteil 43 das Außenteil 42' des in Förderrichtung gesehenen nach vorne benachbarten Formprofils 4' dachpfannenartig übergreift. Dadurch entsteht zwischen dem vorderen Außenteil 43 des hinteren Formprofils 4 und dem hinteren Außenteil 42' des vorderen Formprofils 4' ein Gasdurchtrittskanal 5. Abgesehen von dem Bereich seines Einlasses 51 und seiner Mündung 52 läuft der Gasdurchtrittskanal 5 zwischen den zueinander parallelen Außenflächen 42', 43 gerade. Die Lage der Formprofile 4, 4' zueinander ist durch die Zakkung 36 des Hauptträgers 3 bestimmt. Das bedeutet, daß es genügt, die Formprofile 4, 4' in die Zackung 36 des Längsträgers 3 einzulegen und dabei entsteht ohne weiteres der Gasdurchtrittskanal 5 zwischen zwei benachbarten Formprofilen 4, 4'. Die Gasdurchtrittskanäle 5 sind im Hinblick auf ihre Gestaltung durch die Gestaltung der Zackung 36 und der Formprofile 4 festgelegt. Die Weite des Gasdurchtrittskanals 5 ist durch den Abstand der Zackung 36 einerseits sowie durch die Form und Stärke des Materials der Außenteile 42', 43 andererseits bestimmt. Einstellarbeiten sind nicht erforderlich. Es genügt zur Montage des Kühlrosts 1 also vollkommen, daß nach Aufbau der Trägerkonstruktion 2, 3 die Formprofile 4 nacheinander in die Zackung 36 des Längsträgers 3 eingelegt und dort befestigt werden. Damit entstehen sowohl die Unterstützungsfläche für das zu kühlende Brenngut 8 wie auch die Gasdurchtrittskanäle 5. Damit ermöglicht der Kühlrost 1 einen hohen Grad an Vorfabrikation, so daß auf der Baustelle dann nur noch die einzelnen Teile zusammengesetzt zu werden brauchen. Im Ergebnis entsteht ein Kühlrost, der einerseits Vorteile hinsichtlich eines einfachen Aufbaus wie auch andererseits der Güte der Kühlgasführung aufweist.

Besonders zu erwähnen ist, daß es bei dem erfindungsgemäßen Kühlrost 1 nicht erforderlich ist, einzelne Teile in eine bestimmte relative Lage zueinander zu bringen und sie dann in dieser Lage dauerhaft zu befestigen. Die relative Lage der Teile, insbesondere der Formprofile 4, ist durch die Gestaltung der Längsträger 3 bereits festgelegt und unveränderbar. Montagefehler sind so weitgehend ausgeschlossen. Werden die Formprofile 4 nacheinander entgegen der Förderrichtung 9 eingesetzt, so gelingt das Einsetzen der einzelnen Formprofile 4 in die Zackung 36 besonders einfach, ohne daß es besonderer und schwierig zu handhabender Einfädeloperationen bedarf.

Aufgrund der Gestaltung der Formprofile 4 tritt durch die Gasdurchtrittskanäle 5 geleitetes Kühlgas schräg in Bezug auf die Förderrichtung, d. h. mit einer horizontalen Komponente parallel zur Ebene des Kühlrosts 1, aus dem Kühlrost 1 aus und in das zu kühlende Brenngut 8 ein. Die schräge Führung des Kühlgases kombiniert Vorteile hinsichtlich besserer und vor allem gleichmäßigerer Kühlwirkung und Verringerung von Materialdurchfall in bzw. durch die Gasdurchtrittskanäle 5. Den Materialdurchfall hemmende Umlenkungen sind daher nur in geringerem Umfang erforderlich, wodurch sich nicht nur die Gasströmung verbessert, sondern auch die Gefahr von Verstopfungen verringert wird.

Die Anordnung der Formprofile 4 quer zur Förderrichtung 9 hat den Vorteil, daß der Kühlrost 1 eine Bremswirkung auf das Brenngut 8 auswirkt. Solch eine Bremswirkung kann erwünscht sein, um eine ausreichende Verweilzeit des Brennguts in dem Kühler zu gewährleisten. Die Bremswirkung wird vorteilhaft dadurch erhöht, daß die äußeren Winkel 46, die in das Bett des Brennguts 8 hineinragen, eine eckige Kante aufweisen und nicht, wie die inneren Winkel 44, abgerundet sind.

Ein weiteres Ausführungsbeispiel des erfindungsgemäßen Kühlrosts ist in Fig. 2 dargestellt. Teile, die mit dem in Fig. 1 dargestellten ersten Ausführungsbeispiel übereinstimmen, sind mit denselben Bezugszeichen versehen. Das Formprofil 14 weist zwischen seinem Mittelteil 141 und seinen Außenteilen 142, 143 abgeflachte Übergangsbereiche 144, 145 auf. Der abgeflachte Übergangsbereich 144 bestimmt die Einbaulage des Formprofils 14 in Bezug auf eine Unterlage, die in Fig. 2 durch einen Längsträger 13 gebildet ist. Durch den abgeflachten Übergangsbereich 144 wird erreicht, daß das Formprofil 14 stets in der richtigen Winkellage in Bezug auf den Längsträger 13 befestigt ist. Montagefehler der aus ihrer bestimmungsgemäßen Position verkippten Formprofile 14 sind damit praktisch wie auch schon bei dem ersten Ausführungsbeispiel ausgeschlossen. Die Abstände zwischen den Formprofilen 14 sind nicht durch den Längsträger 13 festgelegt, sondern können bei der Montage frei gewählt werden. Damit kann die Weite des Gasdurchtrittskanals entsprechend dem Abstand zweier benachbarter Formprofile 14, 14' verändert werden. In der Regel wird zwar eine äquidistante Anordnung der Formprofile 14 auf dem Längsträger 13 erfolgen, jedoch können Variierungen vorgenommen werden, um an bestimmten Stellen durch einen weiteren oder einen engeren Gasdurchtrittskanal einen größeren bzw. kleineren Volumenstrom an Kühlgas zu dem zu kühlenden Brenngut zu führen. So kann es sich empfehlen, in Bereichen mit hohem Kühlleistungsbedarf die Formprofile 14 mit geringerem Abstand zueinander zu setzen, um somit eine größere Weite der Gasdurchtrittskanäle 15 zu erzielen. Derartige Variierungen sind aber nicht darauf beschränkt, Unterschieden hinsichtlich des Kühlleistungsbedarfs Rechnung zu tragen, sondern können mit Vorteil auch dazu verwendet werden, Unterschiede hinsichtlich des Angebots an Kühlgas auszugleichen. So findet sich häufig an den weit von der Kühlgasversorgungseinrichtung entfernten Stellen des Plenums 6 ein geringerer Druck des Kühlgases; zum Ausgleich sind dort die Formprofile 14 enger angeordnet, so daß sich eine größere Weite der Gasdurchtrittskanäle 15 ergibt und somit die Kühlgaszufuhr über den gesamten Kühlrost 1 hinweg vergleichmäßigt ist.

In Fig. 3 ist ein drittes Ausführungsbeispiel des erfindungsgemäßen Kühlrosts dargestellt. Teile, die mit dem in Fig. 1 dargestellten ersten Ausführungsbeispiel übereinstimmen, sind mit denselben Bezugszeichen versehen. Im Unterschied zu dem ersten Ausführungsbeispiel weist der Längsträger 23 eine gerade Oberseite 232 auf. Die Formprofile 24 sind in ihrem Mittelteil 241 und ihrem Außenteil 242, 243 gerundet ausgeführt. Ebenso sind die Winkel zwischen den Außenteilen 242, 243 und den Mittelteilen 241 gerundet ausgeführt, so daß sich insgesamt eher eine S-Form als eine Z-Form wie bei dem ersten Ausführungsbeispiel ergibt. Zwischen dem Außenteil 243 eines hinteren Formprofils 24 und dem Außenteil 242' eines vorderen Formprofils 24' ist ein Gasdurchtrittskanal 25 gebildet. Der Gasdurchtrittskanal 25 selbst ist von verhältnismäßig kurzer Länge und großer Weite; ihm schließen sich jedoch ein Einlaßbereich 251 und ein Mündungsbereich 252 an. Das Außenteil 243 ist derart an dem Mittelteil 24 befestigt, daß sich ein harmonischer Übergang ergibt; entsprechendes gilt für die Anbringung des Außenteils 242' an dem Formprofil 24'. Durch die gekrümmte Ausführung des Mittelteils 24 und der Außenteile 242', 243 und den harmonischen Übergängen zwischen ihnen ergibt sich ein zwar doppelt umgelenkter Gasdurchtrittskanal, der jedoch sehr strömungsgünstig gestaltet ist.

Die Formprofile gemäß den ersten, zweiten und dritten Ausführungsbeispielen sind jeweils punktsymmetrisch ausgeführt. Dadurch kann eine einfache Konstruktion des Kühlrosts erreicht werden, außerdem wird die Gefahr von Montagefehlern durch verwechselte Positionierung praktisch vermieden.

In Fig. 4 ist ein viertes Ausführungsbeispiel des erfindungsgemäßen Kühlrosts dargestellt. Die Formprofile 34 sind bei diesem Ausführungsbeispiel nicht punktsymmetrisch ausgebildet. Sie weisen einen Mittelteil 341 auf, in dem sich an dem in Förderrichtung vorne gelegenen Ende ein rechtwinklig angeordnetes Außenteil 343 anschließt. An dem in Förderrichtung hinten gelegenen Ende ist ein hakenartig geformtes Außenteil 342 stumpfwinklig an dem Mittelteil 341 angeordnet. Bei dieser Ausführungsform ist zwar der Vorteil einer punktsymmetrischen Ausführung hinsichtlich verwechselungssicherer Montage nicht mehr gegeben, jedoch sind hierbei mehr Gestaltungsfreiheiten hinsichtlich der Gestaltung des Gasdurchtrittskanals 35 gegeben. Üblicherweise sind die Formprofile 34 einteilig ausgeführt, letztlich kann es aber hier wie auch bei den Formprofilen der anderen Ausführungsbeispiele dahinstehen, ob sie ein- oder mehrteilig ausgeführt sind. Das hintere Außenteil 342 ist mit seiner unteren Seite flach ausgebildet und kann auf diese Weise an dem Längsrahmen 33 befestigt werden, ohne daß Ausrichtarbeiten hinsichtlich der Winkelstellung erforderlich sind. Der Abstand der Formprofile 34 ist üblicherweise äquidistant gewählt, kann jedoch variiert werden, um Gasdurchtrittskanäle 35 unterschiedlicher Weite zu erzeugen.

## Patentansprüche

1. Zementklinkerkühlerrost, dessen Oberseite eine den Zementklinker (8) abstützende Tragfläche bildet, mit einem Fördermechanism für den Zementklinker, wobei der Kühlrost (1) aus einer Mehrzahl von feststehenden sich dachpfannenartig übergreifenden Formprofilen (4) zusammengesetzt ist, zwischen denen Gasdurchtrittskanäle (5) gebildet sind, **dadurch gekennzeichnet, dass** die Formprofile (4) formgleich sind und einen Mittelteil (41) sowie Außenteile (42, 43) aufweisen, die gegensinnig zu dem Mittelteil (41) abgewinkelt sind, wobei die Formprofile (4) so angeordnet sind, dass je einer der Gasdurchtrittskanäle (5) zwischen je einem der Außenteile (42', 43) zweier unmittelbar benachbarter Formprofile (4, 4') gebildet ist.

2. Zementklinkerkühlerrost nach Anspruch 1, **dadurch gekennzeichnet, dass** die Außenteile (42', 43) in dem Bereich des Gasdurchtrittskanals (5) parallel zueinander angeordnet sind.

3. Zementklinkerkühlerrost nach Anspruch 1 oder 2, **dadurch gekennzeichnet, dass** die Außenteile (42, 43) so angeordnet sind, dass der von ihnen gebildete Gasdurchtrittskanal (5) austretendem Kühlgas eine Richtungskomponente parallel zur Ebene des Kühlrosts (1) aufprägt.

4. Zementklinkerkühlerrost nach einem der Ansprüche 1 bis 3, **dadurch gekennzeichnet, daß** das Formprofil (4) mit gerundeten Winkeln ausgebildet ist.

5. Zementklinkerkühlerrost nach einem der Ansprüche 1 bis 4, **dadurch gekennzeichnet, daß** das Formprofil Z-förmig ausgebildet ist.

6. Zementklinkerkühlerrost nach einem der Ansprüche 1 bis 5, **dadurch gekennzeichnet, daß** das Mittelteil (41) und/oder die Außenteile (42, 43) flach ausgebildet sind.

7. Zementklinkerkühlerrost nach einem der Ansprüche 1 bis 4, **dadurch gekennzeichnet, daß** das Mittelteil (241) und/oder die Außenteile (242, 243) gekrümmt ausgebildet sind.

8. Zementklinkerkühlerrost nach einem der Ansprüche 1 bis 7, **dadurch gekennzeichnet, daß** die Formprofile (4) punktsymmetrisch sind.

9. Zementklinkerkühlerrost nach einem der Ansprüche 1 bis 8, **dadurch gekennzeichnet, daß** die Formprofile quer bezogen auf eine Förderrichtung (9) des zu kühlenden Brennguts (8) angeordnet sind.

10. Zementklinkerkühlerrost nach einem der Ansprüche 1 bis 9, **dadurch gekennzeichnet, daß** ein Träger (3) vorgesehen ist, der positionsbestimmende Aufnahmen (36) für die Formprofile (4) aufweist.

## Claims

1. Cement clinker cooling grate, the top side of which forms a carrying surface which supports the cement clinker (8), with a conveyor mechanism for the cement clinker, the cooling grate (1) being made up of a plurality of fixed shaped profiles (4) which overlap one another in a manner of roof tiles and between which gas throughflow channels (5) are formed, **characterised in that** the shaped profiles (4) are of the same shape and have a central part (41) and outer parts (42, 43) which are angled in opposite directions to the central part (41), the shaped profiles (4) being arranged such that in each case one of the gas throughflow channels (5) is formed between in each case one of the outer parts (42',43) of two directly adjacent shaped profiles (4, 4').

2. Cement clinker cooling grate according to Claim 1, **characterised in that** the outer parts (42', 43) are arranged parallel to one another in the region of the gas throughflow channel (5).

3. Cement clinker cooling grate according to Claim 1 or 2, **characterised in that** the outer parts (42, 43) are arranged such that the gas throughflow channel (5) formed by them provides outgoing cooling gas with a direction component parallel to the plane of the cooling grate (1).

4. Cement clinker cooling grate according to one of Claims 1 to 3, **characterised in that** the shaped profile (4) is designed with rounded angles.

5. Cement clinker cooling grate according to one of Claims 1 to 4, **characterised in that** the shaped profile is of Z-shaped design.

6. Cement clinker cooling grate according to one of Claims 1 to 5, **characterised in that** the central part (41) and/or the outer parts (42, 43) is/are of flat design.

7. Cement clinker cooling grate according to one of Claims 1 to 4, **characterised in that** the central part (241) and/or the outer parts (242, 243) is/are of curved design.

8. Cement clinker cooling grate according to one of Claims 1 to 7, **characterised in that** the shaped profiles (4) are centrally symmetrical.

9. Cement clinker cooling grate according to one of Claims 1 to 8, **characterised in that** the shaped profiles are arranged transversely in relation to a conveying direction (9) of the combustion material (8) which is to be cooled.

10. Cement clinker cooling grate according to one of Claims 1 to 9, **characterised in that** there is provided a support (3) which has position-defining mounts (36) for the shaped profiles (4) .

## Revendications

1. Grille pour dispositif réfrigérant de clinker de ciment, dont la face supérieure forme une surface porteuse supportant clinker de ciment (8), avec un mécanisme de transport pour le clinker de ciment, la grille réfrigérante (1) étant composée d'une pluralité de profilés (4) fixes et se chevauchant comme des tuiles de toit, et entre lesquels sont formés des canaux de passage du gaz (5), **caractérisée en ce que** les profilés (4) sont de forme identique et présentent une partie centrale (41) ainsi que des parties extérieures (42, 43), qui sont repliées de façon opposée en direction de la partie centrale (41), les profilés (4) étant disposés de telle sorte que chaque fois l'un des canaux de passage du gaz (5) soit formé entre respectivement l'une des parties extérieures (42', 43) de deux profilés (4, 4') immédiatement voisins.

2. Grille pour dispositif réfrigérant de clinker de ciment selon la revendication 1, **caractérisée en ce que** les parties extérieures (42', 43) sont disposées parallèlement l'une par rapport à l'autre dans la zone du canal de passage du gaz (5).

3. Grille pour dispositif réfrigérant de clinker de ciment selon la revendication 1 ou 2, **caractérisée en ce que** les parties extérieures (42, 43) sont disposées de telle sorte que le gaz réfrigérant sortant du canal de passage du gaz (5) formé par celles-ci possède une composante de direction parallèle au plan de la grille réfrigérante (1) .

4. Grille pour dispositif réfrigérant de clinker de ciment selon l'une des revendications 1 à 3, **caractérisée en ce que** le profilé (4) est configuré avec des angles arrondis.

5. Grille pour dispositif réfrigérant de clinker de ciment selon l'une des revendications 1 à 4, **caractérisée en ce que** le profilé est configuré en forme de Z.

6. Grille pour dispositif réfrigérant de clinker de ciment selon l'une des revendications 1 à 5, **caractérisée en ce que** la partie centrale (41) et/ou les parties extérieures (42, 43) sont configurées de façon plate.

7. Grille pour dispositif réfrigérant de clinker de ciment selon l'une des revendications 1 à 4, **caractérisée en ce que** la partie centrale (241) et/ou les parties extérieures (242, 243) sont configurées de façon courbée.

8. Grille pour dispositif réfrigérant de clinker de ciment selon l'une des revendications 1 à 7, **caractérisée en ce que** les profilés (4) sont symétriques par rapport à un point.

9. Grille pour dispositif réfrigérant de clinker de ciment selon l'une des revendications 1 à 8, **caractérisée en ce que** les profilés sont disposés transversalement par rapport à une direction de transport (9) du matériau brûlé à refroidir (8).

10. Grille pour dispositif réfrigérant de clinker de ciment selon l'une des revendications 1 à 9, **caractérisée en ce qu'**il est prévu un support (3), qui présente des logements (36) déterminant le positionnement pour les profilés (4).
